# EUROPÄISCHE PATENTSCHRIFT

(11) **EP 0 331 039 B1**
(45) Veröffentlichungstag und Bekanntmachung des Hinweises auf die Patenterteilung: **14.12.1994**
(21) Anmeldenummer: 89103275.7
(22) Anmeldetag: 24.02.1989
(51) Int. Cl.: D01G 31/00, G01N 33/36, G01N 21/89, D01G 15/10

(54) **Vorrichtung zum Detektieren von Nissen in kardiertem, textilen Fasermaterial**
Device for detecting neps in carded fibrous textile material
Dispositif pour la détection de boulochage dans un matériau textile fibreux cardé

(30) Priorität: 02.03.1988 CH 785/88
(43) Veröffentlichungstag der Anmeldung: 06.09.1989
(73) Patentinhaber: GEBRÜDER LOEPFE AG, CH-8623 Kempten (CH)
(72) Erfinder: Scheinhütte, Hans-Jürgen, CH-8834 Schindellegi (CH)
(74) Vertreter: Blum, Rudolf Emil Ernst

(56) Entgegenhaltungen:
- CH-C- 627 497
- DE-A- 1 473 726
- GB-A- 1 211 463
- GB-A- 1 411 254
- GB-A- 2 095 828
- US-A- 4 075 498

## Beschreibung

Die Erfindung betrifft eine Kardiereinrichtung mit einer Vorrichtung zum Detektieren von Nissen in einem kardierten, textilen Faservliesstrom. Im Kardenband findet man neben Verunreinigungen durch Fremdkörper auch sog. Nissen. Dies sind Faserverschlingungen und -verknotungen unterschiedlicher Grösse. Die Ursachen ihrer Entstehung sind vielfältig. Sie können im Rohmaterial, in der Vorbehandlung desselben im sog. Vorwerk und auch in einer ungeeigneten, defekten oder abgenutzten Garnitur der Karde liegen. Eine Ueberwachung der Häufigkeit der Nissen im Kardenband erlaubt damit Rückschlüsse auf den Zustand der erwähnten Elemente und die Ausschaltung der entsprechenden Fehlerquelle. Insbesondere kann die Abnutzung der Kardengarnitur und der Zeitpunkt des Nachschleifens bzw. Auswechselns derselben bestimmt werden.

Bisher wurde die Nissenzahl so bestimmt, dass ein Stück Kardenband entnommen und in einem Streckwerk auseinandergezogen wurde. Danach konnten mittels einer Beleuchtungseinrichtung und einer Lupe die in der Durchsicht als dunkle Stellen erscheinenden Nissen bzw. Verunreinigungen visuell bzw. manuell gezählt werden.

Dieses Vorgehen weist den Nachteil auf, dass ein Stück Kardenband entnommen werden muss, um die erwähnte Analyse vorzunehmen. Sie kann aus diesem Grund auch nicht kontinuierlich vorgenommen werden, sondern bei vertretbarem Personalaufwand nur in zeitlichen Abständen. Die Beurteilung der Proben unterliegt beim erläuterten Vorgehen ferner einem gewissen Ermessen der Beurteilungsperson, so dass ein allgemein gültiger Beurteilungsmassstab nicht besteht.

In GB 1 411 254, GB-A 2 095 828, DE-A 1 473 726, US-4 075 498 und GB 1 211 463 werden automatische Nissendetektoren beschrieben, bei welchen der Faserstrom ausgebreitet und ausgedünnt durch einen speziellen Messbereich geführt wird, wo mit optischen Mitteln Unregelmässigkeiten detektiert werden können. Diese Lösungen sind aber relativ aufwendig, da sie eine Aufbereitung des Faserstroms benötigen. Auch kann insbesondere das Ausdünnen und Aufweiten zu Defekten führen.

Es stellt sich damit die Aufgabe, eine Vorrichtung der eingangs genannten Art zu schaffen, welche diese Nachteile nicht aufweist und es erlaubt, die Nissen im Kardenband permanent zu überwachen, ohne dass dazu ein Stück Band entnommen werden muss, ohne den Einsatz einer zusätzlichen Person und ohne dass eine aufwendige Aufbereitung des Faserstroms nötig wäre.

Die Lösung dieser Aufgabe ergibt sich durch die Vorrichtung gemäss dem ersten Patentanspruch. Die Messvorrichtung wird an einer Kardiereinrichtung angeordnet und zwar vor der Zusammenfassung des Faservlieses zu einem Band, d.h. in einem Zustand relativ geringer Faserdichte. In diesem Zustand gelingt es überraschenderweise, mittels Abbildung des beleuchteten Flächenbereichs auf eine lichtempfindliche Anordnung, Nissen sowie andere Fehler durch die Helligkeitsänderungen des Bildes bei der Bewegung des Faservliesstroms zu detektieren.

Um eine gute Detektion zu ermöglichen, ist die lichtempfindliche Anordnung mit Vorteil aus mehreren zeilenartig angeordneten Sensoren zusammengesetzt, wobei auf jedem Sensor ein Flächenbereich des Materialstroms abgebildet wird, der von der Grössenordnung einer Nisse, d.h. z.B. höchstens das Zehnfache ihrer Ausdehnung ist. Die Signale jedes Sensors werden dann separat auf Helligkeits- bzw. Pegeländerungen detektiert.

Nachfolgend wird ein Ausführungsbeispiel der Erfindung anhand der Zeichnungen näher erläutrt. Es zeigen darin:
- Fig. 1: eine Kardiereinrichtung mit der erfindungsgemässen Vorrichtung;
- Fig. 2: der Aufbau der Vorrichtung im Bereich eines Sensors;
- Fig. 3: eine Ansicht einer Abnehmerwalze der Kardiereinrichtung mit der Detektionsvorrichtung, und
- Fig. 4: die Darstellung einer Sensorzeile.

Die Detektionsvorrichtung beruht auf dem Umstand, dass eine Nisse weit mehr Fasern pro Quadratmillimeter aufweist als das Vlies. Nissen sind sehr kleine Faseranhäufungen mit einem typischen Durchmesser von ca. 0,5 mm und einer Länge von ca. 1 mm. Wird das Faservlies mit Auflicht beleuchtet, so wird im Bereich einer Nisse zufolge der grösseren Faserdichte mehr Licht reflektiert als in den übrigen Bereichen des Vlieses. In der Abbildung eines beleuchteten Flächenbereichs auf einen Sensor äussert sich dies in einer Helligkeitsänderung. Damit diese Helligkeitsänderungen aus dem "Rauschen", hervorgerufen durch die statistischen Aenderungen der Vliesdichte, hervortreten, muss der auf einen Sensor abgebildete Flächenbereich des Materialstroms in der Grössenordnung der Nissenausdehnung gewählt werden. Die optimale Grösse ergibt sich aus dem gewählten optischen Abbildungsmassstab einerseits und aus Kostenüberlegungen andererseits. Es können dabei Einzelelemente, Arrays oder vollintegrierte Photosensorzellen verwendet werden.

In Fig. 1 ist die Vorrichtung zum Detektieren von Nissen an einer Kardiereinrichtung dargestellt. Das Faservlies 1 gelangt über einen Vorreisser 2 auf einen Tambour 3 einer Karde und wird dann von einer Abnehmerwalze 4 übernommen. Bevor das kardierte Faservlies von Abnahmewalzen 5 den Kalandern 6 zur Bildung eines Faserbands zugeführt wird, erfolgt im dargestellten Beispiel die Nissendetektion auf der Abnehmerwalze.

Die Nissendetektionsvorrichtung 10 ist vorzugsweise so angeordnet, dass die Lichtaus- und - eintrittsfenster etwa vertikal oder nach vorne geneigt sind, so dass sich darauf keine Staubablagerungen bilden.

Häufig ist der optimale Anbauort die Ausgangsseite der Abnehmerwalze 4. Die Nissendetektionsvorrichtung 10 ist mit einer Anzeige- bzw. Ausgabevorrichtung 11 verbunden, auf welcher von aussen das Ergebnis der Detektion feststellbar ist.

In Fig. 2 ist ein Teil der Abnehmerwalze 4 zusammen mit einer schematischen Ansicht der Detektionsvorrichtung 10 für einen Sensor gezeigt. Mittels einer Lichtquelle 12, welche als Glühbirne oder als LED-Element ausgebildet sein kann, wird das Faservlies 1 über eine Sammellinse und einen Spalt 14 mit transparenter Abdeckung beleuchtet. Die Beleuchtungsrichtung verläuft dabei in einem Winkel von etwa 45° zur Tangente der Abnehmerwalze 4, während die Beobachtungsrichtung etwa senkrecht dazu verläuft. Damit wird sichergestellt, dass nicht Reflexe der blankgeschliffenen Stirnseiten der Zähne 15 der Abnehmerwalze 4 das Messergebnis verfälschen.

Der beleuchtete Flächenbereich auf dem Vlies 1 wird mittels einer Optik 16 auf einen Photosensor 17 abgebildet, der in Fig. 2 nur als Schaltungssymbol dargestellt ist. Als Photosensor 17 ist z.B. eine vorzugsweise integrierte Fotodiode mit bestimmter Flächenausdehnung geeignet. Im vorliegenden Ausführungsbeispiel beträgt die Flächenausdehnung 1 mm in Faservlies-Laufrichtung und 2,5 mm quer dazu. Sie kann aber auch weiter verkleinert werden. Mehrere solcher Fotosensoren 17 können in Arrays oder in vollintegrierter Anordnung zeilenartig nebeneinander in Gruppen 18 angeordnet werden. In Fig. 4 ist eine solche zeilenartige Sensorgruppe 18 mit zehn nebeneinander angeordneten Sensoren 17 mit einer Breite b von je 2,5 mm dargestellt, welche damit einem Streifen der Breite B von 2,5 cm abtasten.

Jeder der Sensoren 17 ist mit einer eigenen Auswerteschaltung verbunden, die schematisch in Fig. 2 gezeigt ist. Der Fotosensor 17 ist an einer Spannungsquelle 19 und einem Begrenzungswiderstand R angeschlossen. Der Strompegel in diesem Schaltkreis wird über eine Strommessschaltung 20 einem Diskriminator 21 zugeführt. Uebersteigt der gemessene Strompegel eine eingestellte Schwelle, so erzeugt der Diskriminator ein Ausgangssignal, das in einem Zähler 22 addiert wird.

Die Auswertung der Signale der Fotosensoren wird verbessert, wenn im Diskriminator 21 nicht die Lichtintensität, sondern ihr Differentialquotient als Kriterium verwendet wird. Durch die Bewegung des Vlieses quer zur Sensorzeile 18 erzeugt jede Nisse einen Anstieg gefolgt von einem Abfall des Fotostromes. Bei geeigneter Dimensionierung liefert also auch die zweifache Differentiation günstige Werte. Wenn vermieden werden soll, dass neben den Nissen auch Fremdkörper z.B. Pflanzenteilchen erfasst werden, so kann im Zähler 22 eine elektronische Zeitmessschaltung vorgesehen sein, so dass der Zähler nur anspricht, wenn nach einem Stromanstieg, innerhalb eines der maximalen Nissengrösse entsprechenden Zeitraumes ein -abfall erfolgt.

Diese Schaltungen zur Auswertung der Signale der Fotosensoren sind für jeden Sensor 17 erforderlich, was an sich einen erheblichen Aufwand zur Folge hat. Da es sich dabei immer um die gleichen Elemente handelt und je Einheit nur 2 Anschlüsse benötigt werden, können diese Schaltungen deshalb als integrierte Schaltung, gegebenenfalls in einem Gehäuse mit dem Sensor aufgebaut sein.

Statt jedem Sensor 17 eine eigene Auswerteschaltung beizugeben, ist bei einer anderen, zeichnerisch nicht dargestellten Ausführung eine rasche Multiplexschaltung vorgesehen, mittels welcher die Signale der Sensoren sequentiell abgetastet werden. Liegt der Abtasttakt im Megahertz-Bereich, wie dies heute bei bekannten CCD-Bauelementen der Fall ist, so ist eine ausreichende, zeitliche Auflösung zur Erkennung der Nissen gegeben. Die so gewonnenen, sequenziellen Signale können damit in einer einzigen Auswerteschaltung ausgewertet werden.

Eine weitere Vereinfachung der Vorrichtung wird dadurch erreicht, dass nicht die volle Breite des Vlieses optisch abgetastet wird. In Fig. 3 ist dies anhand einer Aufsicht auf die Abnehmerwalze 4 dargestellt. Die Detektionsvorrichtung 10 weist hierbei einige über die Walzenbreite 4 verteilte Sensorgruppen 18 auf, die auf dem Vlies Spuren 25 von jeweils ca. 2,5 cm Breite erfassen. Damit lässt sich die Qualität der Kardierung über die gesamte Vliesbreite beurteilen. Sollen auch lokale Garniturbeschädigungen zwischen diesen Spuren erfasst werden, kann eine langsame Querbewegung der Detektionsvorrichtung 10 um einen Spurabstand vorgesehen werden, wie mit den Pfeilen 26 angedeutet. Die Bestimmung der Nissenzahlen wird dann mit dieser Bewegung korrelliert. Durch die Berücksichtigung der Umlaufzeit der Garnitur mittels der erwähnten Zeitmessschaltung lassen sich auf diese Weise auch in dieser eingeklemmte Fremdkörper, z.B. Holzteilchen, erfassen.

## Patentansprüche

1. Kardiereinrichtung, in welcher ein Faservlies über mindestens eine rotierende Walze (4) der Kardiereinrichtung geführt wird, dadurch gekennzeichnet, dass an der Walze (4) eine Vorrichtung zur Detektion von Nissen angeordnet ist, welche eine das Faservlies auf der Walze beleuchtende Beleuchtungseinrichtung (12-14) und mindestens eine Lichtmessanordnung (16-18) zur Aufnahme von aus dem Faservlies reflektiertem Licht aufweist, wobei die Beleuchtungseinrichtung (12-14) zur Beleuchtung des Faservlieses in mindestens einem definierten Flächenbereich auf der Walze (4) mit einer Ausdehnung quer zur Rotationsrichtung ausgestaltet ist, und dass die Lichtmessanordnung (16-18) mindestens eine Abbildeoptik (16) aufweist, mittels welcher der beleuchtete Flächenbereich des auf der Walze (4) transportierten Faservlieses auf mindestens einen Photosensor (17) abgebildet wird, wobei der Photosensor an eine Auswerteschaltung (20,21,22) angeschlossen ist zum Auswerten der durch die Helligkeitsänderungen des Bildes beeinflussten Sensorsignale.

2. Kardiereinrichtung nach Anspruch 1, dadurch gekennzeichnet, dass die Vorrichtung zur Detektion von Nissen an der Abnehmerwalze der Kardiereinrichtung angeordnet ist.

3. Kardiereinrichtung nach einem der vorangehenden Ansprüche, dadurch gekennzeichnet, dass die Beleuchtungseinrichtung (12, 13, 14) einen Einstrahlwinkel von etwa 45° bezüglich der Tangente der Walze (4) aufweist und die Achse der abbildenden Optik (16) etwa senkrecht zu dieser Tangente verläuft.

4. Kardiereinrichtung nach einem der vorangehenden Ansprüche, dadurch gekennzeichnet, dass die Auswerteschaltung (20, 21, 22) eine Zeitmess-Schaltung aufweist, mittels welcher die Dauer eines Sensor-Signals bestimmbar ist, derart, dass es nur berücksichtigt wird, wenn nach einem Signalanstieg innerhalb eines der maximalen Nissengrösse entsprechenden Zeitraumes ein Signalabfall erfolgt.

5. Kardiereinrichtung nach einem der vorangehenden Ansprüche, dadurch gekennzeichnet, dass die Lichtmessanordnung mehrere Fotosensoren (17) aufweist, wobei auf jeden Fotosensor ein bestimmter Flächenbereich des Materialstroms abgebildet ist, dessen Ausdehnung in der Grössenordnung der Nissenausdehnung entspricht.

6. Kardiereinrichtung nach einem der vorangehenden Ansprüche, dadurch gekennzeichnet, dass die Lichtmessanordnung (16-18) aus zeilenartig quer zum Materialstrom nebeneinander angeordneten Fotosensoren (17) aufgebaut ist.

7. Kardiereinrichtung nach einem der Ansprüche 5 oder 6, dadurch gekennzeichnet, dass jeder Fotosensor (17) mit einer eigenen Auswerteschaltung (20, 21) versehen ist.

8. Kardiereinrichtung nach einem der vorangehenden Ansprüche, dadurch gekennzeichnet, dass die Auswerteschaltung eine Diskriminatorschaltung (21) aufweist, mittels welcher mindestens ein Signalpegel des Fotosensorsignals oder seiner zeitlichen Ableitung detektierbar ist.

9. Kardiereinrichtung nach Anspruch 8, dadurch gekennzeichnet, dass ferner eine Zeitmess-Schaltung vorgesehen ist, zur Messung des zeitlichen Abstandes detektierter Ereignisse, derart, dass unter Berücksichtigung der Umlaufzeit der Walze Fehlzählungen zufolge Verschmutzungen der Walzengarnitur erfassbar sind.

10. Kardiereinrichtung nach einem der Ansprüche 5 oder 6, dadurch gekennzeichnet, dass die Fotosensoren als vollintegrierte Fotosensorzeilen aufgebaut sind, deren Signale sequentiell ausgelesen und in einer einzigen Auswerteschaltung ausgewertet werden.

## Claims

1. Carding device, in which a fibre web is led over at least one rotating roller (4) of the carding device, characterised in that a device for detecting neps is arranged on the roller (4), which comprises an illuminating device (12-14) illuminating the fibre web on the roller and at least one light measuring device (16) for receiving light reflected from the fibre web, wherein the illuminating device (12-14) is designed for illuminating the fibre web in at least one defined area on the roller (4) with an extension transversely to the direction of rotation, and that the light measuring device (16-18) comprises at least one imaging optics (16), by means of which the illuminated area of the fibre web transported on the roller (4) is projected onto at least one photo detector (17), wherein the photo detector is connected to a processing circuit (20,21,22) for processing the detector signals influenced by the changes of brightness of the projection.

2. Carding device according to claim 1, characterised in that the device for detecting neps is arranged on the stripper roller of the carding device.

3. Carding device according to one of the preceding claims, characterised in that the illuminating device (12,13,14) has an illumination angle of approximately 45° in respect to the tangent of the roller (4) and the axis of the imaging optics (16) runs approximately perpendicularly to this tangent.

4. Carding device according to one of the preceding claims, characterised in that the processing circuit (20,21,22) comprises a time measuring circuit, by means of which the duration of a sensor signal can be determined, such that it is only observed when after a rise of the signal a drop of the signal occurs within a time period corresponding the maximum nep size.

5. Carding device according to one of the preceding claims, characterised in that the light measuring device comprises a plurality of photo detectors (17), wherein a given area of the material is projected onto each photo detector, the dimensions of which correspond in their order of magnitude to the nep dimensions.

6. Carding device according to one of the preceding claims, characterised in that the light measuring device (18) is built up from photo detectors (17) arranged a row-like manner transversely to the direction of material flow.

7. Carding device according to one of the claims 5 or 6, characterised in that each photo detector (17) is provided with its own processing circuit (20,21).

8. Carding device according to one of the preceding claims, characterised in that the processing circuit comprises a discriminator circuit (21), by means of which at least one signal level of the photo detector signal or its time derivative can be detected.

9. Carding device according to claim 8, characterised in that a time measuring device is further provided for measuring the distance in time of detected events, such that under consideration of the rotation time of the roller erroneous counts due to contamination of the roller fittings can be detected.

10. Carding device according to one of the claims 5 or 6, characterised in that the photo detectors are built up as fully integrated photo detector rows, the signals of which are read out sequentially and evaluated in a single evaluation circuit.

## Revendications

1. Appareil de cardage dans lequel un voile de carde passe sur au moins un cylindre (4) rotatif de l'appareil de cardage, caractérisé en ce qu'un dispositif pour la détection de noeuds est agencé auprès du cylindre (4), ce dispositif comprenant une unité d'éclairage (12 - 14) du voile de carde reposant sur le cylindre, ainsi qu'au moins un ensemble de mesure de luminosité (16) destiné à recevoir de la lumière réfléchie par le voile de carde, l'unité d'éclairage (12 - 14) étant agencée pour éclairer le voile de carde à la surface du cylindre (4) dans au moins une région déterminée ayant une extension perpendiculaire à la direction de la rotation, et en ce que l'ensemble de mesure de la luminosité (16 - 18) comporte au moins un dispositif optique (16) projetant une image de la région illuminée du voile de carde mû par le cylindre (4) sur au moins un photo-récepteur (17) connecté à un circuit de dépouillement (20, 21, 22) pour dépouiller les signaux des récepteurs dus aux changements de luminosité de l'image.

2. Appareil de cardage selon la revendication 1, caractérisé en ce que le dispositif pour détecter les noeuds est agencé sur le cylindre peigneur de l'appareil de cardage.

3. Appareil de cardage selon une des revendications précédentes, caractérisé en ce que l'unité d'éclairage (12, 13, 14) présente un angle d'incidence d'environ 45° par rapport à la tangente du cylindre (4) et que l'axe du dispositif optique (16) est sensiblement perpendiculaire à cette tangente.

4. Appareil de cardage selon une des revendications précédentes, caractérisé en ce que le circuit de dépouillement (20, 21, 22) comporte un circuit de mesure du temps capable de déterminer la durée d'un signal émis par un récepteur de manière à n'en tenir compte que si une montée du signal est suivie d'une chute du signal avant que ne s'écoule un laps de temps correspondant à la taille maximale d'un noeud.

5. Appareil de cardage selon une des revendications précédentes, caractérisé en ce que l'unité d'éclairage comprend plusieurs photo-récepteurs (17) dont chacun capte l'image d'une région déterminée du matériau en mouvement, cette région ayant environ la taille d'un noeud.

6. Appareil de cardage selon une des revendications précédentes, caractérisé en ce que l'ensemble (18) de mesure de la luminosité est composé de photo-récepteurs (17) alignés côte à côte, transversalement par rapport au mouvement du matériau.

7. Appareil de cardage selon une des revendications 5 ou 6, caractérisé en ce que chaque photo-récepteur (17) possède son propre circuit de dépouillement (20, 21).

8. Appareil de cardage selon une des revendications précédentes, caractérisé en ce que le circuit de dépouillement comporte un circuit discriminateur (21) permettant de détecter au moins une valeur de seuil du signal du photo-récepteur, ou de sa dérivée par rapport au temps.

9. Appareil de cardage selon la revendication 8, caractérisé en ce qu'il est prévu un circuit de mesure du temps pour mesurer le laps de temps séparant la détection de deux événements, de manière à appréhender, en tenant compte de la vitesse de rotation du cylindre, les erreurs de comptage dues à l'encrassement de la garniture du cylindre.

10. Appareil de cardage selon une des revendications 5 ou 6, caractérisé en ce que les photo-récepteurs sont réalisés sous forme de rangées de récepteurs totalement intégrés dont les signaux sont lus séquentiellement et dépouillés dans un circuit de dépouillement unique.
